# EUROPÄISCHE PATENTSCHRIFT

(11) **EP 0 635 606 B1**
(45) Veröffentlichungstag und Bekanntmachung des Hinweises auf die Patenterteilung: **04.03.1998**
(21) Anmeldenummer: 94107113.6
(22) Anmeldetag: 06.05.1994
(51) Int. Cl.: E04B 7/12, E04D 13/03

(54) **Tageslichtband für Dächer**
Skylightstrip for roofs
Bande d'éclairage zénithal pour toits

(30) Priorität: 20.07.1993 DE 4324242
(43) Veröffentlichungstag der Anmeldung: 25.01.1995
(73) Patentinhaber: Steinbrecher, Friedrich Rudolf, D-79199 Kirchzarten (DE)
(72) Erfinder: Steinbrecher, Friedrich Rudolf, D-79199 Kirchzarten (DE)
(74) Vertreter: Patent- und Rechtsanwaltssozietät, Schmitt, Maucher & Börjes

(56) Entgegenhaltungen:
- EP-A- 0 072 382
- DE-B- 1 011 604
- DE-U- 9 310 817
- FR-A- 1 564 025
- GB-A- 841 796
- GB-A- 2 209 545
- US-A- 3 207 054
- L. MOKK 'MONTAGEBAU IN STAHLBETON, BAND 2' , GEMEINSCHAFTSAUFLAGE: VERLAG BERLIN, BUDAPEST , BERLIN * Seite 146, Spalte 2, Absatz 3 * * Seite 148; Abbildung 5.34 *

## Beschreibung

Die Erfindung betrifft ein Dach mit bogenförmigem Querschnitt, mit einem Tageslichtband, wobei die lange Seite des aus wenigstens einer in einem Rahmen gehaltenen Lichtplatte bestehenden Lichtbandes über die gesamte Erstreckung des bogenförmigen Dachquerschnittes reicht, die kurze(n) Seite (n) des Lichtbandes den Rand des Daches mitbildet oder fortsetzt und zumindest die in Bogenrichtung verlaufenden Ränder der Lichtplatte in einem abdichtenden Klemmsitz gehalten sind.

Ein derartiges Dach ist aus FR-A-1 564 025 bereits bekannt. Dabei ist vorgesehen, daß das Tageslichtband dieses vorbekannten Daches eine doppelte Wölbung, also keine geraden Mantellinien parallel zum Dachfirst hat. Dies macht es erforderlich, das vorbekannte Tageslichtband aus einer Vielzahl von einzelnen Lichtplatten zusammenzusetzen, die an den Querrändern mittels Zwischenprofilen verbunden und gegeneinander abgedichtet werden müssen. Diese als Querträger wirkenden Zwischenprofile halten die Ränder der einzelnen Lichtplatten, nehmen also deren Eigengewicht auf und bilden außerdem aufgrund ihres überstehenden Querschnittes jeweils eine Kältebrücke. Darüber hinaus vermindern sie die Lichtausbeute.

Es besteht deshalb die Aufgabe, ein Dach mit Tageslichtband der eingangs genannten Art zu schaffen, dessen Herstellung, Installation und Montage preiswert und einfach ist und bei welchem unterschiedliche Wärmebewegungen, Undichtigkeiten und Kältebrücken auf einfache Weise weitestgehend vermieden werden.

Die Lösung dieser Aufgabe besteht darin, daß das Lichtband in Richtung seiner kurzen Seite oder Abmessung und parallel zum Dachfirst gerade Mantellinien hat und daß die Licbtplatte einteilig oder einmal unterbrochen und durch eine die Unterbrechung übergreifende Abdeckung oder Abdeckleiste abgedichtet und gehalten ist.

Auf diese Weise ergibt sich ein preiswert herstellbares Lichtband, das auch mit relativ geringem Aufwand installiert werden kann. Es brauchen an dem Dach keine Ausschnitte angebracht zu werden, die entsprechend armiert werden müssen, sondern es kann einfach bei der Herstellung des Daches in dessen Verlauf eine Lücke für das erfindungsgemäße Lichtband gelassen werden, welche Lücke dieses Lichtband nach seiner Montage schließt. Der dichtende Klemmsitz der Lichtplatten innerhalb der Halte- und Tragkonstruktion dieses Lichtbandes sorgt für Dichtigkeit einerseits und die Möglichkeit der Wärmebewegungen andererseits, die dabei ungehindert über die gesamte große Länge des Tageslichtbandes, also in Richtung des Verlaufes des Bogenquerschnittes des Daches, erfolgen kann. Dies ist vor allem deshalb so gut möglich, weil das Tageslichtband nicht innerhalb eines Dachausschnittes auch in seiner Längsrichtung begrenzt wird, sondern zum Dachrand hin auslaufen kann.

Die in Firstrichtung bzw. in Richtung der kurzen Abmessung des Lichtbandes geradlinige Gestaltung erlaubt eine materialsparende Fertigung der Lichtplatten gegenüber einer auch in dieser Richtung vorgesehenen Wölbung. Da das Lichtband über den gesamten Bogen des Dachquerschnittes, also praktisch die ganze Dachbreite, verläuft, ergibt sich trotzdem im Inneren eines solchen Gebäudes eine gute Ausleuchtung mit Tageslicht.

Dabei ist ferner vorteilhaft, daß die Lichtplatten einteilig oder nur mit einer solchen Abmessung entsprechend der halben Dachbreite gefertigt und entsprechend leicht transportierbar sind, sich aber in Montagestellung vom Dachfirst ausgehend zum Dachrand hin bei Erwärmung ausdehnen und bei Abkühlung in umgekehrter Richtung zusammenziehen können, wobei querverlaufende und als Kältebrücke dienende, den Montageaufwand erhöhende Zwischenprofile - gegebenenfalls von einer Abdeckleiste abgesehen - vermieden werden.

Besonders günstig ist es vor allem auch für den Transport sowie die Montage des Lichtbandes, wenn die Lichtplatte am Dachfirst unterbrochen ist. Es ergeben sich dann praktisch zwei gleich große Lichtplatten mit einer gegenüber der Dachbreite verminderten Abmessung, die den Transport erleichtert und die schon erwähnte Wärmebewegung ausgehend vom Dachfirst zuläßt.

Im Verlauf des Tageslichtbandes, insbesondere im Bereich einer Unterbrechung der Lichtplatte oder im Firstbereich des Daches, kann eine öffenbare Klappe angeordnet sein, von deren Begrenzung ausgehend nach beiden Seiten Lichtplatten zum Dachrand hin verlaufen. Auf diese Weise ist es also möglich, innerhalb des Lichtbandes auch eine verschließbare Öffnung vorzusehen, falls ein Ausstieg aus dem Gebäude auf das Dach, aber auch eine Belüftung oder ein Rauchabzug oder eine Rauchentlüftung des Raumes unterhalb des Daches erwünscht ist. Durch die erwähnte Einarbeitung der öffenbaren Klappe in das Lichtband in der Weise, daß von den Begrenzungen der Klappe die Lichtplatten zum Dachrand hin verlaufen, bleiben die Vorteile einer einfachen Abdichtung bei gleichzeitig möglichen Wärmebewegungen erhalten.

Der Klemmsitz für die Lichtplatten kann an einem gegenüber dem Dachniveau hochstehenden, der Dachwölbung folgenden Rahmen vorgesehen sein, auf dessen Oberseite insbesondere unter Zwischenlage einer Dichtung die Abdeckplatte aufliegen kann, die ihrerseits an ihrem Rand von einem sie wiederum von oben beaufschlagenden Klemmprofil gehalten werden kann. Es kann also die Lichtplatte des Tageslichtbandes auf einer entsprechenden Zwischenlage dichtend aufgelegt und mit einem darüber greifenden Klemmprofil fixiert werden. Dies ergibt die Abdichtung und den gewünschten Klemmsitz, der erforderlichenfalls geringe Wärmebewegungen zuläßt.

Das Klemmprofil kann mit dem Rahmen in Gebrauchsstellung verschraubt sein und die Klemmschrauben können seitlich von dem Rand der Lichtplatte oder durch in Wärmedehnungsrichtung orientierte Langlochungen der Lichtplatte geführt sein. Somit können die Klemmschrauben die eventuellen Wärmebewegungen nicht behindern.

Unmittelbar benachbart zu dem Rahmen kann an der Oberseite des Daches eine Blechverwahrung für einen darunter angeordneten Dämmstoff vorgesehen sein, die mit einem Flansch auf die Oberseite des Rahmens reicht, und die Oberseite dieses Flansches der Blechverwahrung kann die Auflage für die Lichtplatte auf dem Rahmen sein. Eine solche Blechverwahrung nahe dem Halterahmen eines Tageslichtbandes mit entsprechender Füllung mit einem Dämmstoff verhindert die Bildung von Kondenzwasser insbesondere im Rahmenbereich und vor allem auch an dessen Innenseite. Gleichzeitig wird diese Blechverwahrung mit dem Rahmen für das Tageslichtband in der erwähnten Weise verbunden und somit ergibt sich eine einfache und preiswerte Konstruktion.

Eine Ausgestaltung der Erfindung von erheblicher Bedeutung kann darin bestehen, daß unterhalb der Lichtplatte(n) mit Abstand zueinander in Richtung der kurzen Abmessung der Lichtplatten verlaufende Querträger angeordnet sind, die in Normalstellung zwischen sich und der Lichtplatte einen Abstand freilassen, der kleiner als die elastische Verformbarkeit der Lichtplatten unter Winddruck, Schneelast oder dergleichen ist. Obwohl also das Tageslichtband aufgrund seiner Erstreckung über die gesamte Dachwölbung eine relativ große Spannweite hat, können Belastungen nicht zu einer zu starken Verformung der Lichtplatten führen, da diese dann von den Querträgern abgestützt werden. Dies gilt vor allem dann, wenn auch die kurze Abmessung des Tageslichtbandes relativ groß, also die Lichtplatten relativ breit sind.

Besonders günstig ist es vor allem zur Sicherung gegen Windböen und dergleichen, wenn in dem lichten Abstand zwischen dem Querträger und der Lichtplatte wenigstens ein Stützpuffer, insbesondere aus elastischem Werkstoff, vorgesehen ist, dessen Ausdehnung kleiner als die des Querträgers ist. Somit können eventuelle dynamische Belastungen der Lichtplatten, die durch Windböen oder dergleichen hervorgerufen werden können, gedämpft und ein Aufschwingen der Lichtplatten vermieden werden. Außerdem können auch statische Belastungen der Lichtplatten gut in den Querträger eingeleitet werden.

Über die Länge des Querträgers bzw. die Breite des Lichtbandes können zwischen dem Querträger und dem Lichtband mehrere zueinander beabstandete Stützpuffer, zum Beispiel drei oder vier Stützpuffer, angeordnet sein. Dadurch bleibt der Abstand zwischen Querträger und Lichtplatte weitgehend erhalten, trotzdem wird aber eine gute Abstützung des Lichtbandes auf dem jeweiligen Querträger erreicht.

Der Abstand der Stützpuffer zueinander kann etwa dem Abstand zwischen dem Rand und dem ihm am nächsten liegenden Stützpuffer sein. Somit sind die Abstützpunkte über die Breite des Lichtbandes an dem Querträger gleichmäßig verteilt.

Die Querträger können an dem Rahmen für die Lichtplatte stumpf oder über Flansche befestigt, zum Beispiel angeschweißt oder verschraubt sein. Da der Rahmen eine gewisse vertikale Ausdehnung hat, bietet er zwischen seinen Rahmenschenkeln genügend Platz für ausreichend bemessene Querträger, die sich in dieser Position in gewünschter Weise unterhalb der Lichtplatten befinden.

Oberhalb des Lichtbandes oder der Lichtplatten können mit Abstand zueinander in Richtung der kurzen Abmessung des Lichtbandes verlaufende Streben vorgesehen sein, die von der Oberseite der Lichtplatte einen Abstand haben, der kleiner als die elastische Verformbarkeit unter Sogwirkung bei Wind oder Sturm ist. Dadurch ergibt sich eine Halterung der Lichtplatten auch dann, wenn durch Wind und Wetter eine von dem Dach weggerichtete Belastung auf die in Dachrichtung relativ langen Lichtplatten ausgeübt werden. Dabei ist es besonders vorteilhaft, daß die Lichtplatten in Richtung ihrer kurzen Abmessung bzw. in ihrer Breite keine Wölbung haben, so daß entsprechend geradlinige Querträger und Streben Verwendung finden können. Entsprechend einfach kann dieses Lichtband gegen Wetterschäden geschützt werden.

Besonders günstig ist es dabei, wenn die Streben unmittelbar oberhalb der Querträger verlaufen, so daß die Lichtplatten jeweils zwischen Querträger und Strebe beidseits gehalten oder gestützt sind. Dadurch können durch Windböen sonst eventuell auftretende Schwingungen an den Lichtplatten von vorneherein gut vermieden oder unterbunden werden. Dies kann noch verbessert werden, wenn zwischen der Strebe und den Lichtplatten Stützpuffer oder dergleichen angeordnet sind. Befindet sich also die Lichtplatte zwischen Stützpuffern einerseits unterhalb der Strebe und andererseits oberhalb des Querträgers, kann sie gewisse dynamische Belastungen aufnehmen und solchen dynamischen Belastungen auch durch gewisse Bewegungen nachgeben, ohne jedoch in zu starke Schwingungen oder Verformungen zu geraten. Stattdessen sind die Lichtplatten gut fixiert und abgestützt.

Wie bereits erwähnt, kann der in Bogenrichtung des Daches verlaufende Teil des Halterahmens an Rändern von aus Metall oder Beton bestehenden Dachelementen dicht angeschlossen und befestigt sein.

Insgesamt ergibt sich ein Lichtband für eine hohe Lichtausbeute, welche sehr einfach im Verlauf eines bogenförmigen Daches integriert werden kann, weil dort keine Ausschnitte vorgesehen werden müssen, sondern einfach Lücken zwischen den jeweiligen Dachelementen durch ein solches Lichtband ausgefüllt und überbrückt werden können. Trotz der großen, über die gesamte Dachbreite bzw. den gesamten Dachbogen verlaufenden Lichtbandes können auch Probleme bezüglich Wärmebewegungen einfach bewältigt werden.

Nachstehend sind Ausführungsbeispiele der Erfindung anhand der Zeichnung näher beschrieben. Es zeigt in zum Teil schematisierter Darstellung:
- Fig.1: in schaubildlicher Darstellung drei nebeneinanderstehende Gebäude, deren Dächer jeweils aus Trapezblech bestehen, einen bogenförmigen Querschnitt haben und an denen über die gesamte Bogenlänge oder Dachbreite verlaufende Tageslichtbänder vorgesehen sind,
- Fig.2: in vergrößertem Maßstab einen Teilquerschnitt durch ein erfindungsgemäßes Tageslichtband, wobei die Schnittebene etwa parallel zum Dachfirst oder durch den Dachfirst verläuft,
- Fig.3: einen Querschnitt des bogenförmigen Daches mit einem Teillängsschnitt des Tageslichtbandes etwa vom First des Daches aus bis zu einem Rand hin,
- Fig.4: in schaubildlicher Darstellung einen Teil eines erfindungsgemäßen Tageslichtbandes, welches einerseits an ein Blechdach und andererseits an ein Betondach angeschlossen ist,
- Fig.5: eine der Fig.1 entsprechende Darstellung, bei welcher Lichtbänder an Dächern aus rinnenförmigen Betonfertigteilen angeordnet sind,
- Fig.6: einen Querschnitt eines rinnenförmigen Betonfertigteiles mit beidseits daran angeschlossenen Tageslichtbändern für ein Dach aus Beton-Bogenteilen gemäß Fig.5 sowie
- Fig.7: in schaubildlicher Darstellung einen Teil eines Daches mit im Firstbereich durch eine öffenbare Klappe unterbrochener Lichtplatte.

Bei den nachfolgend beschriebenen Ausführungsbeispielen haben bezüglich ihrer Funktion übereinstimmende Teile dieselben Bezugsziffern und Bezugszahlen, selbst wenn sie in ihrer Formgebung etwas voneinander abweichen.

Ein im ganzen mit 1 bezeichnetes Tageslichtband dient zur Anbringung an einem Dach 2 mit bogenförmigem Querschnitt, wobei die lange Seite des aus in einem Rahmen 3 gehaltenen Lichtplatten 4 bestehenden Lichtbandes 1 quer zum Dachfirst angeordnet ist. Man erkennt in den Figuren 1, 3 und 5, daß das an einem solchen Dach 2 eventuell mehrfach vorhandene Lichtband 1 jeweils über die gesamte Erstreckung des Dachbogens bzw. des bogenförmigen Dachquerschnittes reicht, also die kurzen Seiten 5 des Lichtbandes 1 jeweils den Rand 6 des Daches 1 mitbilden oder fortsetzen.

Anhand der Fig.1, insbesondere auch der Fig.2 sowie der Fig.5 und 6 erkennt man, daß das Lichtband 1 in Richtung seiner kurzen Seite oder Abmessung und in Richtung des Dachfirstes gerade Mantellinien hat, das heißt das Tageslichtband 1 und seine Lichtplatten 4 sind nur in der Richtung gewölbt, in welcher auch der Dachquerschnitt einen Bogen beschreibt, verlaufen jedoch in Querrichtung dazu, also in Richtung des Dachfirstes geradlinig. Dies ergibt sehr einfache Lichtplatten 4, also eine preiswerte und wirtschaftliche Gesamtlösung.

Zumindest die in Bogenrichtung verlaufenden Ränder 7 der Lichtplatte 4 sind dabei in noch zu beschreibender Weise in einem abdichtenden Klemmsitz gehalten, was vor allem anhand der Figuren 2 und 6 gut erkennbar ist.

In Fig.3 erkennt man, daß die Lichtplatte 4 insbesondere am Dachfirst unterbrochen und durch eine die Unterbrechung 8 übergreifende Abdeckung 9, nämlich eine Abdeckleiste, abgedichtet und gehalten ist. Dabei ist in diesem Falle diese Abdeckung 9 gegenüber einem unterhalb der Lichtplatten 4 verlaufenden Querträger 10 mit Hilfe von Spannschrauben 11 festgelegt, so daß die zwischen der Abdeckung 9 und der Lichtplatte 4 einerseits sowie der Lichtplatte 4 und dem Querträger 10 andererseits befindlichen Dichtungen 12 fest angepreßt werden können. Von dieser Unterbrechung 8 ausgehend verlaufen jeweils Lichtplatten 4 zu den beiden einander entgegengesetzten Rändern 6 des Daches 2 hin. Falls jedoch ein derartiges Dach 2 keinen freien Rand 6 hat, wie es zwischen den mehreren Gebäuden gemäß Fig.1 und 5 vorgesehen ist, kann dennoch die entsprechende Lichtplatte dem gesamten Dachquerschnitt folgen.

Dabei verläuft das Tageslichtband 1 über die gesamte Dachbreite bis zum Dachrand 6 hin, so daß ein Ausschnitt innerhalb des Daches 2 vermieden werden kann.

Man erkennt in den Figuren 1 und 5 deutlich, daß jeweils Dachelemente 13 nebeneinanderliegen und Unterbrechungen haben, die von den Tageslichtbändern 1 überbrückt und ausgefüllt sind. Bei der Lösung nach Fig.1 sind dabei die Dachelemente 13 trapezförmige Bleche, die man auch in Fig.2 deutlicher erkennt, während beim Ausführungsbeispiel gemäß den Figuren 5 und 6 die Dachelemente 13 von etwa rinnenförmigen Betonfertigteilen gebildet sind.

Der schon erwähnte, in Fig.2 und 6 näher dargestellte Klemmsitz für die Ränder der Lichtplatten 4 ist an dem gegenüber dem Dachniveau hochstehenden, der Dachwölbung folgenden Rahmen 3 vorgesehen, auf dessen Oberseite gemäß Fig.2 und 6 unter Zwischenlage einer Dichtung 14 die Lichtplatte 4 aufliegt, die ihrerseits an ihrem Rand von einem sie wiederum von oben beaufschlagenden Klemmprofil 15 gehalten ist. Dieses Klemmprofil 15 ist gemäß Fig.2 mit dem Rahmen 3 oder einer daran befestigten, noch näher zu beschreibenden Blechverwahrung 16 in Gebrauchsstellung verschraubt. In Fig.2 ist die entsprechende Klemmschraube 17 schematisch angedeutet und verläuft seitlich von dem Rand der Lichtplatte 4. Eventuell könnte sie bei weiter nach außen geführten Lichtplatten 4 auch in Langlochungen der Lichtplatte 4 geführt sein, die in Richtung der Wärmedehnung orientiert sein könnten bzw. genügend Spiel für Wärmedehnungen und Wärmebewegungen haben.

Auf diese Weise kann also die Lichtplatte 4 an dem Rahmen 3 dicht und dennoch so gehalten werden, daß unterschiedliche Wärmeausdehnungskoeffizienten der miteinander verbundenen Materialien nicht zu Schwierigkeiten führen.

Unmittelbar benachbart zu dem Rahmen 3 ist gemäß Fig.2 die schon erwähnte Blechverwahrung 16 an der Oberseite des Daches 2 vorgesehen, die einen Dämmstoff 18 im Rahmenbereich fixiert, so daß an dem Rahmen Kondenswasser oder Schwitzwasser vermieden werden kann. Diese Blechverwahrung 16 reicht mit einem Flansch 19 auf die Oberseite des Rahmens 3 und die Oberseite dieses Flansches 19 bildet gemäß Fig.2 die Auflage für die Lichtplatte 4 auf dem Rahmen 3. Das Klemmprofil 15 ist mit Hilfe der Klemmschraube 17 mit diesem Flansch 19 verbunden.

Somit ergibt sich eine zweckmäßige und einfache Konstruktion zur Halterung der Lichtplatten 4 am Rahmen 3 und gleichzeitig auch zur Festlegung der Blechverwahrung 16 für den Dämmstoff 18.

Vor allem in Fig.3 erkennt man, daß unterhalb der Lichtplatte 4 mit Abstand zueinander in Richtung der kurzen Abmessung der Lichtplatten 4 verlaufende Querträger 10 angeordnet sind, wobei der im Firstbereich verlaufende Querträger 10 schon im Zusammenhang mit der Abdeckleiste 9 erwähnt wurde. In Fig.3 sowie in den Figuren 2 und 6 erkennt man, daß zwischen dem jeweiligen Querträger 10 und der Lichtplatte 4 in Normalstellung ein Abstand frei ist, der kleiner als die elastische Verformbarkeit der Lichtplatte 4 unter Winddruck, Schneelast oder dergleichen ist. Solche Belastungen auf die Lichtplatten 4 können also von den Querträgern 10 aufgenommen werden, zumal in dem lichten Abstand zwischen dem Querträger 10 und der Lichtplatte 4 Stützpuffer 20 insbesondere aus elastischem Werkstoff vorgesehen sind, deren Ausdehnung gemäß Fig.2 kleiner als die des Querträgers 10 ist. Vielmehr sind über die Länge des Querträgers 10 bzw. die Breite des Lichtbandes 1 zwischen dem Querträger 10 und der Lichtplatte 4 mehrere zueinander beabstandete Stützpuffer 20, im Ausführungsbeispiel gemäß Fig.2 vier derartige Stützpuffer 20, angeordnet. Dies läßt den Lichtplatten 4 genügend Raum für dynamische Bewegungen bei entsprechender dynamischer Belastung, stützt trotzdem die Lichtplatten 4 gleichzeitig aber bei solchen Belastungen gut ab, so daß solche Belastungen und Bewegungen gedämpft werden.

Der Abstand der Stützpuffer 20 zueinander ist dabei gemäß Fig.2 etwa so groß wie der Abstand zwischen dem Rand und dem ihm nächstliegenden Stützpuffer 20, so daß eine gleichmäßige Verteilung der Abstützpunkte zwischen Lichtplatte 4 und Querträger 10 sowie Randbefestigung der Lichtplatte 4 am Rahmen 3 erreicht wird.

Die Querträger 10 sind an dem Rahmen 3 für die Lichtplatten 4 stumpf oder über Flansche befestigt, wie es in den Figuren 2 und 6 angedeutet ist.

Oberhalb des Lichtbandes 1 und seiner Lichtplatten 4 sind mit Abstand zueinander in Richtung der kurzen Abmessung des Lichtbandes 1 verlaufende Streben 21 vorgesehen, die von der Oberseite der Lichtplatten 4 gemäß Fig.2 und 6 einen Abstand haben, der kleiner als die elastische Verformbarkeit unter Sogwirkung bei Wind oder Sturm ist. Somit können die Lichtplatten 4 auch nach außen hin gegen solche Sogkräfte abgestützt und gehalten werden.

Gemäß Fig.3 verlaufen die Streben 21 unmittelbar oberhalb der Querträger 10, so daß die Lichtplatten 4 jeweils zwischen Querträger 10 und Strebe 21 beidseits gehalten sind. Dabei sind auch zwischen der Strebe 21 und der Lichtplatte 4 Stützpuffer 20 angeordnet, die gemäß Fig.2 und 3 jeweils mit den Stützpuffern 20 zwischen Lichtplatte 4 und Querträger 10 korrespondieren können. Es ergibt sich also eine gepolsterte und gedämpfte Einspannung der Lichtplatte 4 zwischen Querträger 10 und Strebe 21, so daß statische und auch dynamische Belastungen der Lichtplatte 4 gut aufgefangen und zu dem Rahmen 3 und damit in das Dach 2 abgeleitet werden können.

Der in Bogenrichtung des Daches verlaufende Teil des Halterahmens 3 kann an Rändern von aus Metall oder Beton bestehenden Dachelementen 13 dicht angeschlossen und befestigt sein, wobei Fig.2 eine Befestigung an einem Metalldach und Fig.6 eine solche an einem Dach aus Betonfertigteilen 13 zeigt. In Fig.4 ist angedeutet, daß das erfindungsgemäße Lichtband sogar einen Rand eines aus Blech bestehenden Dachelementes mit dem eines aus Fertigbetonteilen bestehenden Dachstückes verbinden und überbrücken kann.

In jedem Fall wird die Anfertigung eines Ausschnittes innerhalb einer geschlossenen Dachhaut vermieden und es kann ausgenutzt werden, daß solche Dächer 2 in der Regel aus mehreren über die Dachbreite verlaufenden Dachelementen 13 bestehen. Diese brauchen nur mit so viel Abstand zueinander angeordnet zu werden, wie es der kurzen Abmessung oder Breite des Lichtbandes 1 entspricht, so daß der gesamte Dachaufbau mit einem großen, viel Licht durchlassenden Tageslichtband 1 einfach und trotzdem stabil durchgeführt werden kann, wobei der über die gesamte Dachbreite verlaufende Rahmen 3 durch die die Lichtplatten 4 abstützenden Querträger 10 zusätzlich ausgesteift wird.

Auch im Bereich des Dachrandes 6 können die Lichtplatten 4 gemäß Fig.3 in einem Klemm- oder Schiebesitz zwischen dem Rahmen 3 und einem Abdeckprofil 22 gehalten sein, wobei innerhalb dieser Halterung genügend Platz für entsprechend große Wärmebewegungen der Lichtplatten 4 vorgesehen ist.

In Fig.7 ist dargestellt, daß im Verlauf des Tageslichtbandes 1 im Firstbereich eine im ganzen mit 23 bezeichnete öffenbare Klappe angeordnet sein kann, durch welche dann die Lichtplatte 4 unterbrochen ist. Mit anderen Worten, von dieser öffenbaren Klappe 23 und deren seitlicher Begrenzung 24 verläuft nach beiden Seiten jeweils die Lichtplatte 4 zum Dachrand hin. Da die öffenbare Klappe 23 das Tageslichtband 1 unterbricht, reicht sie über dessen gesamte, in Firstrichtung verlaufende Breite. Der Anschluß an die Begrenzung dieser öffenbaren Klappe 23 kann durch ein die Lichtplatte 4 hier übergreifendes und eventuell damit verschraubtes und abgedichtetes Profil erfolgen. Dabei ist die eigentliche, beispielsweise als Rauchabzug öffenbare Verschlußklappe 25 geschlossen dargestellt.

Das Tageslichtband 1 für Dächer 2 mit bogenförmigem Querschnitt ist quer zum Dachfirst angeordnet und aus in einem Rahmen 3 gehaltenen Lichtplatten 4 gebildet. Dieses Lichtband 1 verläuft über die gesamte Erstreckung der Dachbreite oder des Dachbogens, so daß seine kurzen Seiten oder Enden 5 den Rand 6 des Daches gewissermaßen mitbilden oder fortsetzen. Die Lichtplatten 4 sind in Richtung der kurzen Abmessung, also in Richtung des Dachfirstes, mit geraden Mantellinien, also nicht gewölbt gestaltet und an den langen Rändern in einem abdichtenden Klemmsitz gehalten, so daß Wärmebewegungen möglich sind. Ein allseits umschlossener Ausschnitt innerhalb eines Daches kann also vermieden werden, weil ein derartiges Tageslichtband 1 zwischen den Rändern von einzelnen Dachelementen 13, diese verbindend und überbrückend eingefügt werden kann.

## Patentansprüche

1. Dach (2) mit bogenförmigem Querschnitt, mit einem Tageslichtband (1), wobei die lange Seite des aus wenigstens einer in einem Rahmen (3) gehaltenen Lichtplatte (4) bestehenden Lichtbandes (1) über die gesamte Erstreckung des bogenförmigen Dachquerschnittes reicht, die kurze(n) Seite (n) (5) des Lichtbandes (1) den Rand (6) des Daches (2) mitbildet oder fortsetzt und zumindest die in Bogenrichtung verlaufenden Ränder (7) der Lichtplatte (4) in einem abdichtenden Klemmsitz gehalten sind, **dadurch gekennzeichnet**, daß das Lichtband (1) in Richtung seiner kurzen Seite oder Abmessung und parallel zum Dachfirst gerade Mantellinien hat und daß die Lichtplatte (4) einteilig oder einmal unterbrochen und durch eine die Unterbrechung (8) übergreifende Abdeckung (9) oder Abdeckleiste abgedichtet und gehalten ist.

2. Dach mit Tageslichtband nach Anspruch 1, dadurch gekennzeichnet, daß die Lichtplatte (4) am Dachfirst unterbrochen ist.

3. Dach mit Tageslichtband nach Anspruch 1 oder 2, dadurch gekennzeichnet, daß im Verlauf des Tageslichtbandes, insbesondere im Bereich einer Unterbrechung der Lichtplatte (4) oder im Firstbereich des Daches, eine öffenbare Klappe (23) angeordnet ist, von deren Begrenzung ausgehend nach beiden Seiten Lichtplatten zum Dachrand hin verlaufen.

4. Dach mit Tageslichtband nach einem der Ansprüche 1 bis 3, dadurch gekennzeichnet, daß der Klemmsitz für die Lichtplatten (4) an einem gegenüber dem Dachniveau hochstehenden, der Dachwölbung folgenden Rahmen (3) vorgesehen ist, auf dessen Oberseite insbesondere unter Zwischenlage einer Dichtung (14) die Lichtplatte (4) aufliegt, die ihrerseits an ihrem Rand von einem sie wiederum von oben beaufschlagenden Klemmprofil (15) gehalten ist.

5. Dach mit Tageslichtband nach Anspruch 4, dadurch gekennzeichnet, daß das Klemmprofil (15) mit dem Rahmen (3) in Gebrauchsstellung verschraubt ist und daß die Klemmschrauben (17) seitlich von dem Rand der Lichtplatte (4) oder durch in Wärmedehnungsrichtung orientierte Langlochungen der Lichtplatte geführt sind.

6. Dach mit Tageslichtband nach einem der Ansprüche 1 bis 5, dadurch gekennzeichnet, daß unmittelbar benachbart zu dem Rahmen (3) an der Oberseite des Daches (2) eine Blechverwahrung (16) für einen darunter angeordneten Dämmstoff (18) vorgesehen ist, die mit einem Flansch (19) auf die Oberseite des Rahmens (3) reicht, und daß die Oberseite dieses Flansches (19) der Blechverwahrung die Auflage für die Lichtplatte (4) auf dem Rahmen (3) ist.

7. Dach mit Tageslichtband nach einem der Ansprüche 1 bis 6, dadurch gekennzeichnet, daß unterhalb der Lichtplatte(n) (4) mit Abstand zueinander in Richtung der kurzen Abmessung der Lichtplatten (4) verlaufende Querträger (10) angeordnet sind, die in Normalstellung zwischen sich und der Lichtplatte (4) einen Abstand freilassen, der kleiner als die elastische Verformbarkeit der Lichtplatten (4) unter Winddruck, Schneelast oder dergleichen ist.

8. Dach mit Tageslichtband nach Anspruch 7, dadurch gekennzichnet, daß in dem lichten Abstand zwischen dem Querträger (10) und der Lichtplatte (4) wenigstens ein Stützpuffer (20), insbesondere aus elastischem Werkstoff, vorgesehen ist, dessen Ausdehnung kleiner als die des Querträgers (10) ist.

9. Dach mit Tageslichtband nach Anspruch 7 oder 8, dadurch gekennzeichnet, daß über die Länge des Querträgers (10) bzw. die Breite des Lichtbandes (1) zwischen dem Querträger (10) und dem Lichtband (1) mehrere zueinander beabstandete Stützpuffer (20), zum Beispiel drei oder vier Stützpuffer (20), angeordnet sind.

10. Dach mit Tageslichtband nach Anspruch 9, dadurch gekennzeichnet, daß der Abstand der Stützpuffer (20) zueinander etwa dem Abstand zwischen dem Rand und dem ihm am nächstenliegenden Stützpuffer (20) ist.

11. Dach mit Tageslichtband nach einem der Ansprüche 7 bis 10, dadurch gekennzeichnet, daß die Querträger (10) an dem Rahmen (3) für die Lichtplatten (4) stumpf oder über Flansche befestigt, zum Beispiel angeschweißt oder verschraubt sind.

12. Dach mit Tageslichtband nach einem der Ansprüche 1 bis 11, dadurch gekennzeichnet, daß oberhalb des Lichtbandes (1) oder der Lichtplatten (4) mit Abstand zueinander in Richtung der kurzen Abmessung des Lichtbandes (1) verlaufende Streben (21) vorgesehen sind, die von der Oberseite der Lichtplatten (4) einen Abstand haben, der kleiner als die elastische Verformbarkeit unter Sogwirkung bei Wind oder Sturm ist.

13. Dach mit Tageslichtband nach Anspruch 12, dadurch gekennzeichnet, daß die Streben (21) unmittelbar oberhalb der Querträger (10) verlaufen, so daß die Lichtplatten (4) jeweils zwischen Querträger (10) und Strebe (21) beidseits gehalten sind.

14. Dach mit Tageslichtband nach Anspruch 12 oder 13, dadurch gekennzeichnte, daß zwischen der Strebe (21) und den Lichtplatten (4) Stützpuffer (20) oder dergleichen angeordnet sind.

15. Dach mit Tageslichtband nach einem der vorstehenden Ansprüche, dadurch gekennzeichnet, daß der in Bogenrichtung des Daches verlaufende Teil des Halterahmens (3) an Rändern von aus Metall oder Beton bestehenden Dachelementen (13) dicht angeschlossen und befestigt ist.

## Claims

1. A roof (2) of arched cross section, including a skylight strip (1), whereby the long side of the skylight strip (1) consisting of at least one skylight panel (4) held in a frame (3) extends throughout the extent of the arched cross section of the roof, the short side(s) (5) of the skylight strip (1) jointly forms or continues the edge (6) of the roof (2) and at least those edges (7) of the skylight panel (4) which extend in the direction of the arch are held in a sealing press fit, **characterized in that** the skylight strip (1) has straight surface lines in the direction of its short side or dimension and parallel to the roof ridge, and that the skylight panel (4) is one-piece or interrupted once and is sealed and held by a cover (9) or cover strip overlying the gap (8).

2. A roof with skylight strip as claimed in claim 1, characterized in that the skylight panel (4) is interrupted at the roof ridge.

3. A roof with skylight strip as claimed in claim 1 or claim 2, characterized in that arranged in the course of the skylight strip, particularly in the region of an interruption in the skylight panel (4) or in the ridge area of the roof, there is an openable folding light (23), skylight panels departing from the boundary of said folding light and extending in either direction toward the roof edge.

4. A roof with skylight strip as claimed in any one of claims 1 to 3, characterized in that the press fit for the skylight panels (4) is provided at a frame (3) projecting upwards relative to the roof level and following the curvature of the roof, the skylight panel (4) resting on the top side of said frame, particularly with a seal (14) inbetween, and for its part being peripherally held by a clamping profile (15) applied to it again from above.

5. A roof with skylight strip as claimed in claim 4, characterized in that the clamping profile (15) is screwed together with the frame (3) in the position of use and that the clamping screws (17) pass at the side of the edge of the skylight panel (4) or through elongated holes situated in the light panel and oriented in the direction of thermal expansion.

6. A roof with skylight strip as claimed in any one of claims 1 to 5, characterized in that directly adjacent to the frame (3), a cover plate (16) for underlying insulating material (18) is provided at the top side of the roof (2), one flange (19) of said cover plate extending to the top side of the frame (3), and that the top side of said flange (19) constitutes the rest for the skylight panel (4) on the frame (3).

7. A roof with skylight strip as claimed in any one of claims 1 to 6, characterized in that arranged beneath the skylight panel(s) (4) are cross members (10) extending in spaced relationship to one another in the direction of the minor dimension of the skylight panels (4), in the normal position there being between said cross members and the skylight panel (4) a clearance smaller than the elastic deformability of the skylight panels (4) under pressure due to wind, snow load or the like.

8. A roof with skylight strip as claimed in claim 7, characterized in that the clearance between the cross member (10) and the skylight panel (4) is provided with at least one supporting buffer (20), particularly of elastic material, whose extent is smaller than that of the cross member (10).

9. A roof with skylight strip as claimed in claim 7 or claim 8, characterized in arranged between the cross member (10) and the skylight strip (1) are a plurality of spaced supporting buffers (20), for example three or four supporting buffers (20), disposed over the length of the cross member (10) and breadth of the skylight strip (1).

10. A roof with skylight strip as claimed in claim 9, characterized in that the mutual spacing of the supporting buffers (20) is approximately the spacing between the edge and the supporting buffer (20) closest thereto.

11. A roof with skylight strip as claimed in any one of claims 7 to 10, characterized in that the cross members (10) are fastened, e.g. welded or screwed, to the frame (3) for the skylight panels (4) with a butt-joint or by way of flanges.

12. A roof with skylight strip as claimed in any one of claims 1 to 11, characterized in that above the skylight strip (1) or light panels (4) braces (21) are provided which extend in spaced relationship to one another in the direction of the minor dimension of the skylight strip (1) and which are at a clearance from the top side of the skylight panels (4), said clearance being smaller than the elastic deformability under the suction effect during wind or storm.

13. A roof with skylight strip as claimed in claim 12, characterized in that the braces (21) extend directly above the cross members (10), so that each skylight panel (4) is held on either side between cross member (10) and brace (21).

14. A roof with skylight strip as claimed in claim 12 or claim 13, characterized in that supporting buffers (20) or the like are arranged between the brace (21) and the skylight panels (4).

15. A roof with skylight strip as claimed in any one of the preceding claims, characterized in that that portion of the holding frame (3) which extends in the direction of the roof arch is tightly joined and secured to edges of roof elements (13) consisting of metal or concrete.

## Revendications

1. Toiture (2) de section transversale en arc de cercle, munie d'un bandeau d'éclairage naturel (1), le côté long du bandeau d'éclairage (1), constitué d'au moins un panneau d'éclairage (4) retenu dans un châssis (3), couvrant toute l'étendue de la section transversale en arc de cercle de la toiture, le(s) côté(s) court(s) (5) du bandeau d'éclairage (1) formant conjointement ou prolongeant l'arête (6) de la toiture (2), et au moins les bords (7) du panneau d'éclairage (4), qui s'étendent dans la direction de l'arc de cercle, étant retenus par coincement avec effet d'étanchéité, caractérisée par le fait que le bandeau d'éclairage (1) présente des génératrices rectilignes dans la direction de son côté court ou de sa dimension courte, et parallèlement au faîte de la toiture ; et par le fait que le panneau d'éclairage (4) est monobloc ou est interrompu une fois, et est rendu étanche et retenu par une pièce de recouvrement (9) ou par un couvre-joint coiffant la discontinuité (8).

2. Toiture à bandeau d'éclairage naturel, selon la revendication 1, caractérisée par le fait que le panneau d'éclairage (4) est interrompu au faîte de la toiture.

3. Toiture à bandeau d'éclairage naturel, selon la revendication 1 ou 2, caractérisée par le fait qu'un volet (23), pouvant être ouvert, est placé sur l'étendue du bandeau d'éclairage naturel, notamment dans la région d'une discontinuité du panneau d'éclairage (4) ou dans la région du faîte de la toiture, volet à partir de la délimitation duquel des panneaux d'éclairage s'étendent, vers les deux côtés, en direction de l'arête de la toiture.

4. Toiture à bandeau d'éclairage naturel, selon l'une des revendications 1 à 3, caractérisée par le fait que l'assise par coincement, destinée aux panneaux d'éclairage (4), est prévue sur un châssis (3) qui est rehaussé par rapport au niveau du toit, suit la voussure du toit, et sur la face supérieure duquel repose, notamment avec interposition d'une garniture d'étanchement (14), le panneau d'éclairage (4) qui est retenu quant à lui, sur son bord, par un profilé de coincement (15) sollicitant, à son tour, ledit panneau de haut en bas.

5. Toiture à bandeau d'éclairage naturel, selon la revendication 4, caractérisée par le fait que le profilé de coincement (15) est boulonné sur le châssis (3) en position d'utilisation ; et par le fait que les vis de blocage (17) sont guidées latéralement à distance du bord du panneau d'éclairage (4), ou à travers des perforations oblongues dudit panneau d'éclairage qui sont orientées dans la direction de la dilatation thermique.

6. Toiture à bandeau d'éclairage naturel, selon l'une des revendications 1 à 5, caractérisée par le fait qu'une armature en tôle (16), destinée à un matériau isolant (18) sous-jacent, est prévue à la face supérieure de la toiture (2), au voisinage direct du châssis (3), et rejoint, par une aile (19), la face supérieure dudit châssis (3) ; et par le fait que la face supérieure de cette aile (19) de l'armature en tôle constitue l'appui du panneau d'éclairage (4) sur le châssis (3).

7. Toiture à bandeau d'éclairage naturel, selon l'une des revendications 1 à 6, caractérisée par le fait que des supports transversaux (10), s'étendant à distance les uns des autres au-dessous du ou des panneau(x) d'éclairage (4), dans la direction de la dimension courte desdits panneaux d'éclairage (4), réservent entre eux-mêmes et le panneau d'éclairage (4), en position normale, un espacement plus petit que la déformabilité élastique des panneaux d'éclairage (4) sous la pression du vent, la contrainte de la neige ou phénomènes similaires.

8. Toiture à bandeau d'éclairage naturel, selon la revendication 7, caractérisée par le fait qu'au moins un tampon d'appui (20) notamment en un matériau élastique, dont l'étendue est inférieure à celle du support transversal (10), est prévu dans l'espacement intérieur entre ledit support transversal (10) et le panneau d'éclairage (4).

9. Toiture à bandeau d'éclairage naturel, selon la revendication 7 ou 8, caractérisée par le fait que plusieurs tampons d'appui (20) distants les uns des autres, par exemple trois ou quatre tampons d'appui (20), sont interposés entre le support transversal (10) et le bandeau d'éclairage (1) sur la longueur dudit support transversal (10) ou, respectivement, sur la largeur dudit bandeau d'éclairage (1).

10. Toiture à bandeau d'éclairage naturel, selon la revendication 9, caractérisée par le fait que la distance mutuelle des tampons d'appui (20) représente environ la distance comprise entre le bord, et le tampon d'appui (20) le plus rapproché de ce dernier.

11. Toiture à bandeau d'éclairage naturel, selon l'une des revendications 7 à 10, caractérisée par le fait que les supports transversaux (10) sont fixés bord à bord ou par l'intermédiaire de brides, par exemple rapportés par soudage ou par boulonnage sur le châssis (3) affecté aux panneaux d'éclairage (4).

12. Toiture à bandeau d'éclairage naturel, selon l'une des revendications 1 à 11, caractérisée par le fait que des entretoises (21), s'étendant à distance les unes des autres au-dessus du bandeau d'éclairage (1) ou des panneaux d'éclairage (4), dans la direction de la dimension courte dudit bandeau d'éclairage (1), présentent, par rapport à la face supérieure desdits panneaux d'éclairage (4), un espacement plus petit que la déformabilité élastique sous l'effet du courant d'aspiration du vent ou de la tempête.

13. Toiture à bandeau d'éclairage naturel, selon la revendication 12, caractérisée par le fait que les entretoises (21) s'étendent directement au-dessus des supports transversaux (10), de sorte que les panneaux d'éclairage (4) sont à chaque fois retenus, de part et d'autre, entre un support transversal (10) et une entretoise (21).

14. Toiture à bandeau d'éclairage naturel, selon la revendication 12 ou 13, caractérisée par le fait que des tampons d'appui (20), ou organes similaires, sont interposés entre l'entretoise (21) et les panneaux d'éclairage (4).

15. Toiture à bandeau d'éclairage naturel, selon l'une des revendications précédentes, caractérisée par le fait que la partie du châssis de retenue (3), s'étendant dans la direction de l'arc de cercle de la toiture, est fixée et rattachée de manière étanche à des bords d'éléments de toiture (13) consistant en du métal ou en du béton.
